# FASCICULE DE BREVET EUROPEEN

(11) **EP 0 209 477 B1**
(45) Date de publication et mention de la délivrance du brevet: **31.08.1988**
(21) Numéro de dépôt: 86430019.9
(22) Date de dépôt: 13.06.1986
(51) Int. Cl.: E03D 1/30

(54) **Dispositif de chasse à cloche flottante, pour réservoir de chasse d'eau**
Spülvorrichtung mit schwimmender Heberglocke für Spülkasten
Flushing device having a floating siphon bell for flushing tanks

(30) Priorité: 08.07.1985 FR 8510523
(43) Date de publication de la demande: 21.01.1987
(73) Titulaire: SOCIETE PHOCEENNE DE MATIERES PLASTIQUES " S P M P" Société Anonyme, 13015 Marseille (FR)
(72) Inventeur: Mendras, Pierre, F-13400 Aubagne (FR)
(74) Mandataire: Marek, Pierre, Cabinet Marek

(56) Documents cités:
- DE-B- 1 159 359
- FR-A- 1 517 475
- US-A- 2 709 264

## Description

La présente invention concerne un dispositif de chasse à cloche flottante, pour réservoir de chasse d'eau de cabinet d'aisances et, plus précisément, un dispositif du genre décrit dans le document FR-A-1 517 475 et comportant un clapet destiné à s'appliquer sur le bord de l'orifice de vidange ménagé dans le fond du réservoir et solidaire, en translation axiale, d'une cloche flottante disposée au-dessus dudit clapet et permettant de le maintenir éloigné de son siège constitué par ledit bord, durant le processus de vidange. Cette cloche flottante est disposée autour de la partie inférieure d'une tige tubulaire, dont l'extrémité est équipée du clapet, cette tige étant ouverte à ses extrémités opposées, de manière à constituer un tube de surverse permettant l'évacuation d'un éventuel trop-plein qui pourrait, par exemple, résulter de la fermeture défectueuse du robinet commandant l'admission d'eau dans le réservoir. En outre, cette cloche flottante ou cloche intérieure est logée, concentriquement et avec une aptitude de mouvement axial, dans une cloche extérieure de plus grand diamètre constituée par la partie inférieure d'une enveloppe extérieure destinée à être installée fixement dans le réservoir, l'entrée supérieure de cette cloche extérieure se trouvant obturée par le sommet de ladite cloche intérieure mobile, lorsque cette dernière est soulevée en position haute.

De la sorte, lorsque l'équipage mobile du dispositif de chasse est soulevé et que l'eau s'évacue par l'orifice de vidange du réservoir, l'écoulement de l'eau provoque une aspiration de l'air à la base du tube de surverse suivant un débit supérieur au débit de l'air pénétrant à la partie supérieure de l'enveloppe extérieure fixe dudit dispositif, cette aspiration tendant à créer une dépression ou effet de vide dans ladite partie supérieure. Cette dépression ou effet de vide conjuguée à l'effet de flottabilité de la cloche flottante, tend à maintenir l'équipage mobile du dispositif en position haute, durant la vidange du réservoir.

Les dispositifs de chasse de ce genre comportent encore un culot pourvu d'un orifice central dont lé bord supérieur constitue le siège du clapet; ce culot étant destiné, d'une part, à être installé fixement sur une ouverture que présente le fond du réservoir et, d'autre part, à permettre la fixation amovible de la partie inférieure du mécanisme de chasse proprement dit dotée de moyens d'assemblage complémentaires.

Un inconvénient de tels dispositifs de chasse, notamment lorsqu'ils sont installés sur des cuvettes à faible débit de rinçage ou sur des cuvettes à débit d'écoulement moyen, découle du fait qu'il se produit souvent une retombée de leur équipage mobile avant l'achèvement du processus de vidange et, par conséquent, une application prématurée du clapet sur son siège, de sorte que l'action de rinçage de ladite cuvette est plus ou moins insuffisante.

Ce fonctionnement imparfait du mécanisme de chasse provient du fait que lorsque la cloche intérieure est soulevée en position haute, l'air pénètre librement entre ladite cloche intérieure mobile et la cloche extérieure fixe, dès que le niveau de l'eau s'évacuant du réservoir s'est abaissé jusqu'au-dessous de la base de ladite cloche extérieure, cette entrée d'air provoquant l'écoulement de la quantité d'eau précédemment maintenue entre les deux cloches concentriques et permet une circulation d'air en direction de la partie supérieure de l'enveloppe extérieure. La flottabilité de la cloche intérieure devenant insuffisante et l'effet de vide étant supprimé dans la partie supérieure de l'enveloppe extérieure, l'équipage mobile du mécanisme de chasse retombe sous l'effet de son propre poids, alors qu'il reste encore un volume d'eau relativement important dans le réservoir.

Un but poursuivi par la présente invention est donc d'éliminer l'imperfection de fonctionnement ci-dessus des dispositifs de chasse d'eau du genre susvisé.

Selon l'invention, cet objectif est atteint grâce à un dispositif de chasse d'eau de ce genre, caractérisé par le fait que la cloche flottante de son équipage mobile est munie, dans sa partie inférieure, d'un collet obturateur dont le diamètre est à peine inférieur au diamètre interne de l'organe cylindrique de la partie fixe dudit dispositif dans lequel il est appelé à se déplacer; un très faible jeu seulement, nécessaire au mouvement axial de ladite cloche flottante, étant ménagé entre la périphérie dudit collet obturateur et la paroi interne dudit organe cylindrique.

Grâce à cette construction, lorsque l'équipage mobile du dispositif est en position haute et lorsque le niveau de l'eau s'évacuant du réservoir a baissé jusqu'au-dessous du plan dans lequel se trouve disposée la base de la cloche flottante dudit équipage mobile, le collet obturateur constitue un obstacle limitant le débit de l'air s'introduisant entre ladite cloche flottante et la cloche extérieure fixe, ce qui a pour effet de retarder l'écoulement de l'eau présente entre les deux cloches et la retombée de l'équipage mobile pendant une durée suffisante pour permettre la vidange totale ou quasi totale de la cuve ou réservoir et, par conséquent, un rinçage optimum de la cuvette, quel que soit son débit d'écoulement.

Les buts, caractéristiques et avantages susmentionnés, et d'autres encore, ressortiront mieux de la description qui suit et des dessins annexés dans lesquels:

La figure 1 est une vue en coupe axiale d'un exemple d'exécution du dispositif de chasse d'eau selon l'invention, installé à l'intérieur d'une cuve ou réservoir de cabinet d'aisances et représenté dans la position d'obturation de l'orifice de vidange dudit réservoir.

La figure 2 est une vue partielle, en coupe axiale et a plus grande échelle, de la partie inférieure de ce dispositif de chasse.

La figure 3 est une vue en plan et en coupe transversale selon la ligne 3 - 3 de la figure 2.

La figure 4 est une vue de détail, en coupe longitudinale, illustrant l'un des moyens de guidage de la cloche flottante intérieure, lors de ses mouvements axiaux.

La figure 5 est une vue en plan de la figure 4.

Les figures 6 et 7 sont des vues à caractère schématique, illustrant le fonctionnement du dispositif de chasse selon l'invention.

On se réfère auxdits dessins pour décrire un exemple d'exécution avantageux, quoique nullement limitatif, de ce dispositif.

Selon ce mode d'exécution intéressant, ce dispositif comprend, de façon connue, une enveloppe tubulaire extérieure 1 comportant une portion supérieure cylindrique 1a et une portion inférieure renflée ou cloche extérieure 1b. L'extrémité supérieure de la portion haute 1 a de cette enveloppe extérieure est munie d'un chapeau 1c pourvu d'un orifice axial taraudé 1d.

Dans l'enveloppe extérieure 1, est logé, avec une aptitude de mouvement axial ascendant ou descendant, un tube de "surverse" ou tube d'évacuation de trop-plein 2 à l'extrémité inférieure duquel est fixé le clapet 3 d'obturation de l'orifice de vidange du réservoir. Ce clapet est, par exemple, constitué par un joint d'étanchéité en forme de couronne circulaire installé dans une gorge périphérique que présente une monture 2a constituant l'extrémité inférieure du tube de surverse 2.

La portion inférieure dudit tube de surverse est agencée de manière à constituer un flotteur. Ce flotteur est formé par une cloche 4 disposée autour de la portion basse du tube de surverse 2 et dont le bord inférieur est placé au-dessus et à distance réduite du plan dans lequel se trouve la face supérieure du clapet 3, ladite cloche étant fermée à son sommet et ouverte à sa base.

La cloche flottante intérieure 4 est logée, concentriquement, dans la cloche extérieure 1b et un espace annulaire a est réservée entre les parois latérales cylindriques de ces deux cloches. Lorsque la cloche intérieure 4 est soulevée en position haute, elle bute, par l'intermédiaire de son sommet 4a, contre le fond 1 b' de la cloche extérieure 1b, en fermant l'ouverture supérieure b de cette dernière.

Le dispositif de chasse comprend également un système de commande comportant, par exemple, un bouton-poussoir 5, mobile axialement et verticalement. Ce bouton-poussoir est guidé dans la partie supérieure d'un évidement axial 6a dont est pourvu un bouton de calage fixe 6 comportant une tige tubulaire 6b dotée d'un filetage extérieur sur au moins sa portion inférieure. La tige tubulaire 6b est vissée dans l'écrou constitué par le chapeau 1 formant le sommet de l'enveloppe extérieure 1.

D'autre part, un tel dispositif comprend encore un culot 7 comportant un orifice central 0 dont le bord circulaire supérieur 7a forme le siège du clapet 3.

Le culot 7 et la base de la cloche extérieure 1 b sont pourvus de moyens de jonction complémentaires permettant de les assembler de manière amovible, tout en autorisant le passage de l'eau entre ladite base et ledit culot.

Lorsque le dispositif de chasse est installé dans un réservoir lui-même fixé sur une cuvette 19 de cabinet d'aisances partiellement représentée à la figure 1, il est immobilisé à l'intérieur dudit réservoir:
- d'une part, au moyen du bouton de calage fixe 6 prenant appui sur la face supérieure du couvercle 8a (partiellement représenté aux figures 1, 6 et 7) du réservoir et dont la tige 6b traverse un orifice 9 ménagé dans ledit couvercle, et,
- d'autre part, au moyen du culot 7 installé fixement, à l'aide d'un écrou 10 se vissant sur sa portion cylindrique inférieure filetée 7b, dans l'orifice 11 que présente le fond 8 du réservoir (partiellement illustré aux figures 1, 2, 6 et 7), de sorte que l'orifice central 0 dudit culot constitue l'orifice de vidange du réservoir. L'étanchéité entre le fond du réservoir et le culot est réalisée au moyen d'un joint 12 en caoutchouc.

Le culot 7 porte une traverse 13 disposée fixement au travers de son orifice central 0, au-dessous du siège 7a du clapet 3. Sur cette traverse 13, prend appui l'organe de soulèvement dudit clapet, constitué par une came 14 disposée au-dessous de celui-ci et monté avec une aptitude de pivotement à l'extrémité inférieure d'une tige de transmission 15 susceptible d'être repoussée par le bouton-poussoir 5.

L'intérêt de ce mécanisme de soulèvement du clapet, dans son application au dispositif de chasse selon l'invention, est qu'il n'existe aucune liaison mécanique entre l'équipage mobile 2-3-4 et l'organe 14 de soulèvement de celui-ci. De la sorte, lorsque la cloche flottante 4 se déplace vers le haut sous l'effet de sa flottabilité, après soulèvement du clapet, elle s'auto-positionne contre le fond de la cloche extérieure fixe 1 b, en obturant ainsi parfaitement l'entrée supérieure b de cette dernière.

Le dispositif de chasse selon l'invention est principalement remarquable par le fait que la cloche flottante intérieure 4 est munie, dans sa partie inférieure, de préférence à sa base, d'un collet obturateur 4b dont le diamètre D est à peine inférieur au diamètre d de l'organe cylindrique de la partie fixe du dispositif de chasse dans lequel ledit collet est appelé à se déplacer, lors des mouvements axiaux de ladite cloche intérieure. Un très faible jeu, nécessaire au mouvement axial de la cloche intérieure, est ainsi ménagé, dans cette position, entre la périphérie du collet obturateur 4b et la paroi interne dudit organe cylindrique.

Suivant le mode d'exécution avantageux illustré, cet organe cylindrique est constitué par un fourreau d'étanchéité 16 formé d'une seule pièce avec le culot 7 et rigidement rattaché à ce dernier par l'intermédiaire des fourchettes de verrouillage 17 espacées et équidistantes dont est muni ledit culot, de façon connue en soi, pour permettre sa fixation à la base de la cloche extérieure 1b. Dans ce cas, le collet obturateur 4b a une largeur sensiblement égale à la largeur de l'espace annulaire compris entre la surface extérieure de la paroi latérale 4d de la cloche intérieure 4 et la surface interne du fourreau d'étanchéité.

Ce fourreau cylindrique 16 est disposé au-dessus et à distance du siège 7a du clapet et son diamètre extérieur est sensiblement égal au diamètre interne de la partie inférieure cylindrique 1b" de la cloche extérieure 1b dans laquelle ledit fourreau est engagé sans jeu notable, lorsque le culot 7 est assemblé à la base de ladite cloche extérieure.

Afin d'autoriser le guidage de la cloche intérieure 4 lorsque le dispositif de chasse est muni d'un mécanisme de commande à bouton-poussoir du genre illustré et précédemment décrit, ou d'empêcher la rotation de ladite cloche lorsque ledit dispositif est équipé d'un mécanisme de commande à tirette ou à bouton-poussoir d'un autre type, l'ensemble constitué par les fourchettes de verrouillage 17 et par le fourreau 16 solidaire de celles-ci, et la cloche intérieure 4, sont agencés de manière complémentaire, de façon à permettre les mouvements axiaux de cette dernière tout en interdisant sa rotation autour de son axe.

Cet agencement complémentaire comprend, par exemple, d'une part, des nervures longitudinales 18 que présente la face interne de l'ensemble constitué par les fourchettes de verrouillage 17 et le fourreau 16 et, d'autre part, des encoches 4c ménagées à la periphérie du collet obturateur 4b et dans lesquelles sont engagées lesdites nervures. Les nervures 18 s'étendent de la base des fourchettes de verrouillage 17 jusqu'à l'extrémité ou bord supérieur du fourreau 16.

Selon le mode d'exécution illustré (figure 3), le culot 7 comporte trois fourchettes de verrouillage verticales 17 dont les centres sont espacés de 120 degrés. Dans ce cas, l'ensemble 16-17 comporte trois nervures longitudinales 18 espacées de 120 degrés, tandis que le collet obturateur 4a est doté de trois encoches 4b également distantes de 120 degrés et dans lesquelles sont engagées lesdites nervures.

On décrit ci-après le fonctionnement du dispositif de chasse selon l'invention.

En période de remplissage ou d'inactivité (figure 1), l'équipage mobile 2-3-4 du dispositif est en position basse et le clapet 3 repose sur son siège 7a et obture l'orifice de vidange 0. Le collet obturateur 4b de la cloche intérieure 4 est disposé au-dessous et à distance du bord inférieur du fourreau cylindrique 16 et, compte tenu du fait que l'eau contenue dans le réservoir 8-8a peut pénétrer dans l'espace annulaire a en passant entre les portions inférieures des fourchettes de verrouillage 17 et circuler librement dans cet espace, elle remplit également la totalité de l'espace a-c existant entre ladite cloche intérieure et la cloche extérieure 1b, et aussi l'espace annulaire d ménagé entre le tube de surverse 2 et la portion cylindrique la de l'enveloppe fixe extérieure 1. Le niveau de l'eau contenue dans le réservoir se situe généralement un peu au-dessous de l'emplacement où se trouve l'extrémité supérieure du tube de surverse vertical et celui-ci peut remplir sa fonction en cas de fermeture défectueuse du robinet d'alimentation.

Lorsqu on actionne le mécanisme de commande du dispositif de chasse, le clapet 3 est décollé de son siège 7a et la poussée ascendante qui s'exerce sur la cloche flottante 4 assure la remontée de l'équipage mobile jusqu'à ce que le sommet 4a de ladite cloche vienne s'appuyer contre le fond 1b' de la cloche extérieure 1b, en fermant l'ouverture supérieure b de cette dernière de sorte que les passages annulaires a et d ne se trouvent plus en communication (figure 6). Lors de la montée de la cloche intérieure, une faible quantité d'eau demeure, d'une part, dans au moins la partie inférieure de l'espace annulaire d et, d'autre part, dans l'espace annulaire a. L'eau qui s'évacue du réservoir par l'orifice de vidange 0, selon flèches F, a pour effet de créer une aspiration d'air selon flèche F1 à la partie inférieure du tube de surverse 2. La quantité d'air qui est évacuée de l'enveloppe extérieure 1 par cet effet d'aspiration étant supérieure à la quantité d'air qui pénètre à la partie supérieure de ladite enveloppe, il se crée, à l'intérieur de celle-ci, un vide partiel qui conjugué aux forces ascendantes F2 auxquelles est soumise la cloche intérieure 4 en raison de sa flottabilité, concourt au maintien en position haute de l'équipage mobile 2-3-4 du dispositif de chasse.

Durant le processus d'évacuation, la baisse de la hauteur de la colonne d'eau annulaire retenue entre les parois cylindriques 4d, 1 b" des cloches intérieure 4 et extérieure 1b, respectivement, ne suit pas la baisse du niveau de l'eau contenue dans le réservoir, à l'extérieur de l'enveloppe extérieure 1, à laquelle elle devrait normalement correspondre en vertu du principe des vases communiquant, en raison du fait que la présence du fourreau d'étanchéité 16 et du collet obturateur 4b constitue un obstacle contrariant l'écoulement de l'eau emprisonnée entre lesdites parois, en direction de l'orifice de vidange 0.

Lorsque le niveau de l'eau s'évacuant du réservoir s'est abaissé jusqu'au dessous de la base de la cloche extérieure 1b (figure 7), la présence du fourreau 16 et du collet 4b contrecarre la pénétration de l'air dans l'espace annulaire a et, par conséquent, retarde aussi l'écoulement de l'eau retenue dans cet espace. L'étanchéité entre les espaces a et d est ainsi maintenue pendant une durée supplémentaire lors de laquelle l'équipage mobile 2-3-4 est tenu en position haute et cette durée est suffisante pour permettre une vidange totale ou quasi totale de la cuve ou réservoir. L'entrée d'une certaine quantité d'air dans l'espace a met ensuite fin à l'étanchéité entre ledit espace et l'espace d, ce qui provoque la retombée dudit équipage mobile, l'application du clapet 3 sur son siège 7a et la fermeture de l'orifice de vidange 0.

## Revendications

1. Dispositif de chasse à cloche flottante, pour réservoir de chasse d'eau du genre comprenant notamment une enveloppe tubulaire extérieure (1) comportant une portion inférieure renflée ou cloche extérieure (1 b,) et destinée à être installée fixement à l'intérieur d'un réservoir (8-8a);
un culot (7) pourvu d'une ouverture centrale (0) appelée à constituer l'orifice de vidange du réservoir et de moyens de fixation (17) permettant son assemblage amovible à la base de la cloche extérieure (1 b), ce culot étant destiné à être installé fixement sur l'ouverture inférieure (11) du réservoir;
un équipage mobile (2-3-4) logé avec une aptitude de déplacement axial, à l'intérieur de l'enveloppe extérieure, et comprenant un clapet (3) d'obturation de l'orifice de vidange, installé à la partie inférieure d'un tube (2) d'évacuation de trop plein ou tube de surverse ouvert à ses extrémités et dont la portion inférieure est équipée d'un flotteur constitué par une cloche (4) disposée autour de la partie basse dudit tube de surverse et logée dans la cloche extérieure (1b) de l'enveloppe fixe (1), un espace annulaire (a) étant ménagé entre les parois latérales cylindriques (4d, 1 b") de ladite cloche intérieure flottante (4) et de ladite cloche extérieure (1 b), tandis qu'un autre espace annulaire (d) est également réservé entre la portion supérieure du tube de surverse et la portion supérieure (1a) de ladite enveloppe extérieure; caractérisé en ce que la cloche flottante (4) est munie, dans sa partie inférieure, d'un collet obturateur (4b) dont le diamètre et à peine inférieur au diamètre interne de l'organe cylindrique (16) de la partie fixe du dispositif dans lequel il est appelé à se déplacer, de sorte qu'un très faible jeu seulement, nécessaire au mouvement axial de ladite cloche flottante, se trouve ménagé entre la périphérie dudit collet obturateur et la paroi interne dudit organe cylindrique.

2. Dispositif de chasse à cloche flottante, selon la revendication 1, caractérisé en ce que le collet obturateur (4b) est disposé à la base de la cloche flottante (4).

3. Dispositif de chasse à cloche flottante, suivant l'une des revendications 1 ou 2, caractérisé en ce que l'organe cylindrique dans lequel se déplace le collet obturateur (4b) lors des mouvements axiaux de la cloche flottante (4) est constitué par un fourreau d'étanchéité (16) rigidement solidaire du culot (7) et disposé au-dessus et à distance du siège (7a) du clapet (3), ce fourreau ayant un diamètre extérieur sensiblement égal au diamètre interne de la partie inférieure cylindrique (1 b") de la cloche extérieure (1b) dans laquellle ledit fourreau est engagé sans jeu notable lorsque ledit culot est assemblé à la base de ladite cloche extérieure.

4. Dispositif de chasse à cloche flottante, selon la revendication 3, dont le culot (7) est pourvu de fourchettes de verrouillage espacées (17) permettant son assemblage amovible à la partie inférieure de la cloche extérieure (1 b), caractérisé en ce que le fourreau d'étanchéité (16) est rigidement rattaché audit culot, par l'intermédiaire desdites fourchettes de verrouillage.

5. Dispositif de chasse à cloche flottante selon l'une quelconque des revendications 1 à 4, caractérisé en ce que son équipage mobile (2-3-4) est monté avec une liberté de mouvement axial à l'intérieur de l'enveloppe extérieure (1 b).

6. Dispositif de chasse à cloche flottante selon l'une quelconque des revendications 3 à 5, caractérisé en ce que la cloche flottante intérieure (4) et le fourreau d'étanchéité (16) sont agencés de manière complémentaire pour assurer le guidage de ladite cloche intérieure.

7. Dispositif de chasse à cloche flottante selon l'une quelconque des revendications 3 à 6, caractérisé en ce que la cloche flottante intérieure (4) et le fourreau d'étanchéité (16) sont agencés de manière complémentaire pour empêcher la rotation de ladite cloche intérieure.

8. Dispositif de chasse à cloche flottante selon l'une des revendications 6 et 7, caractérisé en ce que les moyens permettant le guidage de la cloche intérieure (4) et/ou empêchant sa rotation sont constitués, d'une part, par des nervures longitudinales (18) que présente la face interne de l'ensemble formé par les fourchettes de verrouillage (17) et le fourreau (16) et, d'autre part, par des encoches (4c) ménagées à la périphérie du collet obturateur (4b) et dans lesquelles sont engagées lesdites nervures.

9. Dispositif à cloche flottante selon la revendication 8, caractérisé en ce que les nervures (18) s'étendent de la base des fourchettes de verrouillage (17) jusqu'à l'extrémité supérieure du fourreau (16).

10. Dispositif à cloche flottante suivant l'une des revendications 8 ou 9, caractérisé en ce qu'il comporte trois nervures longitudinales (18) associées à trois encoches (4c), espacées de 120 degrés.

## Patentansprüche

1. Spülvorrichtung mit schwimmender Heberglocke für Spülkasten, enthaltend:
- ein tubusförmiges äußeres Gehäuse (1) mit einem unteren Abschnitt (1b), der nach außen ausgebaucht oder als Glocke gestaltet ist und dazu bestimmt ist, fest im Innern eines Behälters (8-8a) angebracht zu werden;
- ein Unterteil (7), das mit einer mittleren Öffnung (0) versehen ist, die dazu vorgesehen ist, die Entleerungsöffnung des Spülkastens zu bilden, und mit Befestigungseinrichtungen (17), die seinen lösbaren Anbau an das Unterteil der äußeren Glocke (1b) ermöglichen, wobei dieses Unterteil dazu bestimmt ist, fest auf der unteren Öffnung (11) des Spülkasten installiert zu werden;
- eine bewegliche Baugruppe (2-3-4), die-axial verstetlbar-im-Ittneren des äußeren Gehäuses angeordnet ist und umfaßt: ein Verschlußventil (3) für die Auslaßöffnung, das am unteren Abschnitt eines Überlaufrohres (2) befestigt ist, das an seinen Enden offen ist und dessen unterer Abschnitt mit einem Schwimmer versehen ist, der von einer Glocke (4) gebildet ist, die um den unteren Abschnitt des Überlaufrohres angeordnet ist und in der äußeren Glocke (1 b) des festen Gehäuses (1) untergebracht ist, wobei ein ringförmiger Zwischenraum (a) zwischen den zylindrischen Querwänden (4d, 1b") der inneren schwimmenden Glocke (4) und der äußeren Glocke (1b) ausgebildet ist, während ein anderer ringförmiger Zwischenraum (d) auch zwischen dem oberen Abschnitt des Überlaufrohres und dem oberen Abschnitt (1a) des genannten äußeren Gehäuses gleichfalls verbleibt; dadurch gekennzeichnet, daß die schwimmende Glocke (4) in ihrem unteren Abschnitt mit einem Verschlußkragen (4b) versehen ist, dessen Durchmesser etwas kleiner als der Innendurchmesser des zylindrischen Elements (16) des festen Abschnitts der Anordnung ist, in der sie sich verstellen soll, sodaß ein nur sehr schwaches Spiel, das für die axiale Bewegung der genannten schwimmenden Glocke notwendig ist, sich zwischen dem Umfang des genannten Verschlußkragens und der Innenwand des genannten zylindrischen Elements ausgebildet befindet.

2. Spülvorrichtung mit schwimmender Heberglocke nach Anspruch 1, dadurch gekennzeichnet, daß der Verschlußkragen (4b) am Unterteil der schwimmenden Glocke (4) angeordnet ist.

3. Spülvorrichtung mit schwimmender Heberglocke nach einem der Ansprüche 1 oder 2, dadurch gekennzeichnet, daß das zylindrische Organ, in dem sich der Verschlußkragen (4b) bei den axialen Bewegungen der schwimmenden Glocke (4) verstellt, von einer Dichtungshülse (16) gebildet ist, die mit dem Unterteil (7) einstückig starr verbunden ist und mit Abstand über dem Sitz (7a) des Ventils (3) angeordnet ist, wobei diese Hülse einen Außendurchmesser aufweist, der im wesentlichen gleich dem Innendurchmesser des unteren zylindrischen Abschnitts (1b") der äußeren Glocke (1b) ist, in die diese Hülse ohne merkliches Spiel eingreift, wenn das genannte Unterteil am Fuß der genannten äußeren Glocke angebaut ist.

4. Spülvorrichtung mit schwimmender Heberglocke nach Anspruch 3, deren Unterteil (7) mit im Abstand angeordneten Verriegelungsgabeln (17) versehen ist, die seinen lösbaren Anbau an den unteren Abschnitt der äußeren Glocke (1b) ermöglichen, dadurch gekennzeichnet, daß die Dichtungshülse (16) starr mittels der genannten Verriegelungsgabeln an dem genannten Unterteil befestigt ist.

5. Spülvorrichtung mit schwimmender Heberglocke nach einem der Ansprüche 1 bis 4, dadurch gekennzeichnet, daß ihre bewegliche Baugruppe (2-3-4) mit einem axialen Bewegungsspiel im Inneren des äußeren Gehäuses (1 b) montiert ist.

6. Spülvorrichtung mit schwimmender Heberglocke nach einem der Ansprüche 3 bis 5, dadurch gekennzeichnet, daß die schwimmende innere Glocke (4) und die Dichtungshülse (16) in komplementärer Weise betätigt sind, um die Führung der genannten inneren Glocke sicherzustellen.

7. Spülvorrichtung mit schwimmender Heberglocke nach einem der Ansprüche 3 bis 6, dadurch gekennzeichnet, daß die schwimmende innere Glocke (4) und die Dichtungshülse (16) in komplementärer Weise betätigt sind, um die Drehung der inneren Glocke zu verhindern.

8. Spülvorrichtung mit schwimmender Heberglocke nach einem der Ansprüche 6 und 7, dadurch gekennzeichnet, daß die Einrichtungen, die die Führung der inneren Glocke (4) gestatten und/oder ihre Drehung verhindern, zum einen Teil von Längsrippen (8) an der Innenseite der durch die Verriegelungsgabeln (7) und die Hülse (16) gebildeten Baugruppe und zum anderen Teil durch Ausnehmungen (4c) gebildet sind, die am Umfang des Verschlußkragens (4b) ausgebildet sind und in die die genannten Rippen eingreifen.

9. Spülvorrichtung mit schwimmender Heberglocke nach Anspruch 8, dadurch gekennzeichnet, daß die Rippen sich vom Fuß der Verriegelungsgabeln (17) bis zum oberen Ende der Hülse (16) erstrecken.

10. Spülvorrichtung mit schwimmender Heberglocke nach einem der Ansprüche 8 oder 9, dadurch gekennzeichnet, daß sie drei Längsrippen (18) aufweist, die drei Ausnehmungen (4c) zugeordnet sind, die einen Abstand von 120° haben.

## Claims

1. Flushing device with bell shaped float for toilet cisterns, comprising:
- an external tubular casing (1) equipped with an inflated lower section or external bell-shaped section (1b) intended for use in a cistern (8-8a):
- a base (7) equipped with a central opening (0) which constitutes the drain outlet of the cistern and a mounting device (17) which attaches it to the base of the external bell-shaped section (1 b) in such a manner as to allow it to move: this base is fixed rigidly over the lower opening (11) of the cistern;
- a moving unit (2-3-4) which is capable of transverse movement, housed inside the external casing, and comprising a valve (3) which closes the drain outlet, disposed at the lower end of an overflow pipe (2) which is open at both ends and the lower end of which is equipped with a bell-shaped float (4) disposed around the lower part of the said overflow pipe and housed in the external bell-shaped section (1 b) of the rigid casing (1), an annular gap (a) being formed between the cylindrical lateral walls (4d, 1 b") of the said internal bell-shaped float (4) and the said external bell-shaped section (1b); while another annular gap (d) is formed between the upper section of the overflow pipe and the upper section (1a) of the said external casing: characterized in that the lower section of the bell-haped flat (4) is equipped with a sealing collar (4b) the diameter of which is slightly smaller than the internal diameter of the cylindrical unit (16) of the fixed piece of the device in which it moves, so that a very slight gap, which is necessary to allow the axial movement of the bell-shaped float, is formed between the edge of the sealing collar and the internal wall of the cylindrical unit.

2. Flushing device with bell-shaped float, as claimed in claim 1, characterized in that the sealing collar (4b) is disposed at the base of the bell-shaped float (4).

3. Flushing device with bell-shaped float, as claimed in claims 1 or 2, characterized in that the cylindrical unit in which the sealing collar (4b) moves during the transverse movement of the bell-shaped float (4) consists of a watertight sleeve (16) rigidly mounted to the base (7) and disposed above and away from the seat (7a) of the valve (3), the external diameter of this sleeve being approximately equal to the internal diameter of the lower cylindrical part (1 b") of the external bell-shaped section (1b) in which the sleeve fits snugly when the base is fixed to the end of the external bell-shaped section.

4. Flushing device with bell-shaped float, as claimed in claim 3, where the base (7) is equipped with spaced mounting brackets (17) enabling it to be mounted to the lower part of the external bell-shaped section (1 b), in such a way that it can be moved, and characterized in that the watertight sleeve (16) is rigidly fixed to the base by means of the mounting brackets.

5. Flushing device with bell-shaped float as claimed in any preceding claim, characterized in that the moving unit (2-3-4) is mounted inside the external casing (1b) and is capable of transverse movement.

6. Flushing device with bell-shaped float as claimed in claims 3 to 5, characterized in that the internal bell-shaped float (4) and the watertight sleeve (16) are disposed in such a way as to control the internal bell-shaped float.

7. Flushing device with bell-shaped float as claimed in claims 3 to 6, characterized in that the internal bell-shaped float (4) and the watertight sleeve (16) are disposed in such a way as to prevent any rotation of the internal float.

8. Flushing device with bell-shaped float as claimed in claims 6 and 7, characterized in that the means of controlling the internal bell-shaped float (4) and/or preventing the latter from rotating consist of both longitudinal ridges (18) along the internal surface of the unit made up of the mounting brackets (17) and the sleeve (16) and also notches (4c) formed at the edge of the sealing collar (4b) in which the ridges are fixed.

9. Flushing device with bell-shaped float as claimed in claim 8, characterized in that the ridges (18) run from the base of the mounting brackets (17) to the upper end of the sleeve (16).

10. Flushing device with bell-shaped float as claimed in claims 8 or 9, characterized in that it comprises three longitudinal ridges (18) fixed to three notches (4c) positioned at distances of 120 degrees.
